# FASCICULE DE BREVET EUROPEEN

(11) **EP 4 266 942 B1**
(45) Date de publication et mention de la délivrance du brevet: **10.06.2026**
(21) Numéro de dépôt: 21835413.2
(22) Date de dépôt: 21.12.2021
(51) Int. Cl.: A44C 5/18, A44C 5/14

(54) **BRACELET**
ARMBAND
BRACELET

(30) Priorité: 22.12.2020 EP 20216672
(43) Date de publication de la demande: 01.11.2023
(73) Titulaire: Manufacture d'Horlogerie Audemars Piguet SA, 1348 Le Brassus (CH)
(72) Inventeur: MAJID, Outman, 1260 Nyon (CH); BREUILLOT, Julien, 39220 Bois-d'Amont (FR)
(74) Mandataire: P&TS SA (AG, Ltd.)
(86) Numéro de dépôt international: PCT/IB2021/062059
(87) Numéro de publication internationale: WO 2022/137096

(56) Documents cités:
- EP-A1- 2 601 856
- WO-A1-2017/080011
- WO-A1-2017/195054
- CH-A1- 706 443

## Description

### Domaine technique

La présente invention concerne un bracelet, par exemple un bracelet pour montre-bracelet

### Etat de la technique

De nombreux bracelets ont été imaginés dans le domaine de l'horlogerie et de la bijouterie notamment. On connait notamment des bracelets comprenant deux brins destinés à entourer le poignet du porteur et un fermoir pour solidariser les brins. Le fermoir est souvent fixé de manière permanente ou semi-permanente à l'un des brins ou aux deux brins. Les brins peuvent à leur tour être fixés à une boite de la montre.

Le document EP2601856A1 divulgue un exemple d'une connexion d'un bracelet à une montre selon le préambule de la revendication 1.

Les brins peuvent être réalisés dans un matériau flexible pour se conformer au poignet, par exemple en cuir, en caoutchouc, en élastomère, en textile etc. On connait aussi des brins formés de plusieurs maillons rigides articulés entre eux, par exemple des maillons métalliques ou céramiques. Certains bracelets combinent des maillons rigides avec des portions flexibles.

Un exemple de montre bracelet munie d'un bracelet **1** à maillons articulés conventionnel est représenté sur les **figures 1a** et **1b****.** Pour la simplicité, un seul des deux brins du bracelet est illustré. Le bracelet de cet exemple est un bracelet à maillons articulés comportant des rangées de maillons métalliques d'un premier type **31** reliées entre elles par des rangées de maillons d'un deuxième type **30,** constitués par des plots dans cet exemple. Chacun des deux brins est lié à la boîte de montre **2** au moyen d'une liaison à barrette 4 qui peut être retirée au moyen d'un chasse-goupille pour le remplacement du bracelet. Dans cet exemple, la barrette traverse les plots 30 de la première rangée de maillons et deux logements ménagés dans la carrure pour ces plots. Une liaison à barrette similaire peut être prévue entre l'extrémité de chaque brin de bracelet et le fermoir de bracelet non représenté.

D'autres moyens de liaison entre le bracelet et la boîte ou le fermoir ont été imaginés, par exemple au moyen de vis.

Les utilisateurs souhaitent parfois remplacer eux-mêmes le bracelet de leur montre, par exemple en cas d'usure ou pour assortir un bracelet à une tenue ou à une activité. Il est par exemple souhaitable de disposer de plusieurs bracelets interchangeables aisément et de pouvoir choisir à chaque sortie le bracelet le plus adapté à une activité particulière.

Le changement de bracelet ou de fermoir s'avère cependant peu pratique et requiert généralement des outils appropriés, par exemple tournevis, chasse-goupilles ou brucelles.

L'emploi maladroit d'outils sur une montre de qualité peut causer des rayures et autres dégâts. Le démontage et le remontage comportent souvent la manipulation de vis et goupilles de petite taille, faciles, à perdre. Pour ces raisons, ces opérations de démontage et remontage sont généralement réservées à des professionnels.

Il existe dans l'art antérieur des systèmes de fixation de bracelet sans outils. Ces systèmes présentent généralement des organes apparents, par exemple des boutons-poussoirs, manipulables pour verrouiller ou déverrouiller le bracelet. La présence de ces organes nuit cependant à l'esthétique de la montre ou du bracelet. D'autre part, ces organes peuvent être manipulés par inadvertance ou mauvaise intention, en sorte que la montre risque d'être perdue ou volée.

Les systèmes de fixation de bracelet sans outils sont généralement destinés à des boîtes de montre ou à des fermoirs spécialement conçus dans ce but. Lorsqu'une montre, ou un autre produit, est conçue avec un dispositif de liaison traditionnel, la transition vers un système sans outils n'est en général pas possible. Inversement, les boites de montre ou fermoirs dotés d'un système de fixation sans outil ne sont en général pas prévus pour monter des bracelets conventionnels.

Enfin, de tels systèmes sont difficiles ou impossibles à adapter à des gammes de montres et de bracelets existants sans modifier à la fois l'apparence du bracelet et celle de la boîte ou du fermoir. Il est souhaitable de proposer des bracelets amovibles qui peuvent être mis en œuvre sans modifier l'apparence de gammes de boîtes de montre, de gammes de fermoirs et, autant que possible, de gammes de bracelets existantes.

### Bref résumé de l'invention

Un but de la présente invention est de résoudre au moins certains des problèmes de l'art antérieur mentionnés ci-dessus.

En particulier, un but de la présente invention est de proposer un bracelet muni d'une liaison amovible adaptable à un élément d'habillage, notamment une boîte de montre et/ou à un fermoir conventionnels ou existants.

Un but est aussi de concevoir un bracelet interchangeable pouvant être lié à un élément d'habillage, notamment une boîte de montre ou un fermoir, qui n'est pas conçu pour être lié à des bracelets interchangeables.

Selon l'invention, ces buts sont atteints notamment au moyen d'un bracelet comportant : un brin; au moins un maillon d'adaptation, destiné à être lié à un élément d'habillage, au moins un élément de liaison lié, d'une part, de manière insécable au brin et, d'autre part, de manière sécable audit au moins un maillon d'adaptation afin de permettre l'ouverture du bracelet sans outil. Ledit au moins un maillon d'adaptation inclut un bouton de verrouillage et/ou de déverrouillage de la liaison avec ledit au moins un élément de liaison. Ce bouton de verrouillage et/ou de déverrouillage est destiné à amener, lorsqu'il est actionné, le maillon d'adaptation d'une position verrouillée, dans laquelle ledit au moins un élément de liaison est verrouillé au maillon d'adaptation, à une position déverrouillée, dans laquelle ledit au moins un élément de liaison peut être désolidarisé du maillon d'adaptation. Le bouton de verrouillage et/ou de déverrouillage est caché lorsque le bracelet est porté.

Ainsi, selon un aspect de l'invention, l'élément d'habillage tel qu'une boîte de montre ou un fermoir, qui n'est pas conçu pour être lié à un bracelet interchangeable est rendu compatible avec un tel bracelet grâce à au moins un maillon d'adaptation.

L'interchangeabilité du bracelet est obtenue grâce à une liaison amovible entre deux maillons du bracelet, ou entre un maillon et un brin, au lieu d'être réalisée entre un brin de bracelet et l'élément d'habillage. Il est ainsi possible de réaliser un bracelet dont tous les composants, à l'exception d'au moins un maillon d'adaptation, peuvent être séparés notamment d'une boîte de montre ou d'un fermoir conventionnel.

En d'autres termes, l'ouverture du bracelet peut se faire avec un maillon d'adaptation qui reste lié à la boîte ou au fermoir et un maillon ou brin de premier type.

Les maillons du premier type ont de préférence une apparence, par exemple une forme, une dimension, une orientation, et/ou une couleur proche ou uniforme entre eux.

Le bracelet peut comporter des maillons d'un deuxième type, distinct des maillons du premier type. Les maillons du deuxième type ont de préférence une apparence, par exemple une forme, une dimension, une orientation, et/ou une couleur proche ou uniforme entre eux. Il est ainsi possible de déterminer immédiatement si un maillon est un maillon de premier type ou un maillon de deuxième type, même si des différences peuvent exister au sein des maillons d'un même type.

Un bracelet peut comporter au moins un maillon d'adaptation et au moins un maillon de deuxième type ayant la même apparence lorsque le bracelet est porté.

La liaison met en œuvre un élément de liaison entre le maillon d'adaptation et le brin. Cet élément de liaison permet de solidariser le brin avec le maillon d'adaptation associé en position fermée, et de le désolidariser en position ouverte.

La liaison entre le maillon d'adaptation et l'élément de liaison est verrouillable, c'est-à-dire qu'elle ne peut être ouverte qu'en agissant sur le bouton de verrouillage ou de déverrouillage.

Le bouton de verrouillage ou de déverrouillage est intégré au maillon d'adaptation et reste ainsi solidaire de l'élément d'habillage, par exemple d'une boîte de montre ou d'un fermoir. Il est ainsi possible de remplacer la plus grande portion du bracelet sans remplacer le bouton de verrouillage et/ou déverrouillage, qui est un organe potentiellement complexe.

Le bouton de verrouillage constitue un organe haptique, c'est-à-dire un organe destiné à être manipulé directement avec un doigt de l'utilisateur, par exemple en le poussant ou en le faisant pivoter.

Le maillon d'adaptation peut par exemple être lié à une boite de montre respectivement à un fermoir au moyen d'une liaison sécable conventionnelle, par exemple une liaison sécable à l'aide d'un outil, par exemple une barrette ou des vis. Ainsi, le maillon d'adaptation peut être adapté à une boîte de montre et/ou à un fermoir muni de moyens de liaison de bracelet conventionnels.

Le maillon d'adaptation est ainsi agencé pour être associé d'une part à une boîte de montre ou un fermoir au moyen d'une attache semi-permanente, par exemple une barrette, et d'autre part de manière sécable à une pièce de liaison solidaire d'un brin ou d'un maillon de premier type.

L'élément de liaison peut être lié à un maillon de premier type ou à un brin de bracelet au moyen d'une liaison insécable. Il peut par exemple être chassé, soudé, collé, ou solidarisé par surmoulage du brin. Dans un mode de réalisation, l'élément de liaison peut constituer une portion intégrale d'un maillon de deuxième type ou d'un brin.

Dans un mode de réalisation, le bouton de verrouillage et/ou de déverrouillage peut être constitué par un bouton-poussoir sous la face inférieure du bracelet, c'est-à-dire la face tournée vers le poignet lorsque le bracelet est porté.

Dans un mode de réalisation, le bouton de verrouillage et/ou de déverrouillage peut comporter un maillon rotatif.

Le maillon d'adaptation peut comporter une ouverture femelle. L'élément de liaison peut comporter une portion mâle permettant son insertion dans ladite ouverture femelle. Cette disposition peut être inversée.

Le bouton de verrouillage et/ou déverrouillage permet d'empêcher l'extraction de la portion mâle de ladite ouverture en position verrouillée, et permet cette extraction lorsqu'il est manipulé en position déverrouillée.

Un bracelet peut comporter au moins une rangée munie de plusieurs maillons d'adaptation.

Un bracelet peut comporter au moins une rangée munie d'au moins un maillon de deuxième type et d'au moins un maillon d'adaptation.

L'apparence d'un maillon de deuxième type et d'un maillon d'adaptation de la même rangée peut être identique lorsque le bracelet est porté.

Au moins un maillon d'adaptation peut être destiné à être lié solidairement à un fermoir de bracelet.

Au moins un maillon d'adaptation peut être destiné à être lié solidairement à une boîte de montre.

L'élément de liaison peut être caché lorsqu'il est solidarisé à un maillon d'adaptation.

### Brève description des figures

Des exemples de mise en œuvre de l'invention sont indiqués dans la description illustrée par les figures annexées dans lesquelles :
- Les figures 1a et 1b représentent un bracelet selon l'art antérieur, notamment un bracelet pour montre-bracelet, en position ouverte respectivement fermée.
- Les figures 2a et 2b représentent des vues en perspective d'un brin de bracelet selon un premier mode de réalisation, lié à un fermoir, en position ouverte respectivement fermée et verrouillée.
- La figure 3a représente une vue de côté d'un brin de bracelet selon le premier mode de réalisation, lié à un fermoir, en position fermée mais non verrouillée.
- La figure 3b représente une vue de côté d'un brin de bracelet selon le premier mode de réalisation, lié à un fermoir, en position fermée et verrouillée, le brin étant lié à un second brin de bracelet au moyen du fermoir.
- Les figures 4a et 4b représentent des vues en perspective d'un brin de bracelet selon le premier mode de réalisation, lié à un fermoir à boucle déployante, en position ouverte respectivement fermée et verrouillée.
- La figure 5 représente une vue en perspective d'un maillon de bracelet de deuxième type selon un deuxième mode de réalisation de l'invention, destiné à être lié à une boîte de montre.
- Les figures 6a à 6c représentent des vues en perspective d'un brin de bracelet selon le deuxième mode de réalisation, en position ouverte (6a), fermée et verrouillée (6b), et fermée mais déverrouillée (6c).
- Les figures 7a à 7c représentent des vues en coupe latérale, de dessus et respectivement de côté, d'une boîte de montre liée à un brin de bracelet selon le deuxième mode de réalisation.

### Exemple(s) de mode de réalisation de l'invention

Les **figures 1a** et **1b** représentent une pièce d'horlogerie selon l'art antérieur. Un bracelet comprenant deux brins, dont un seul brin **1,** en particulier un premier brin **1,** est visible et est relié à une boite de montre **2** via des maillons de deuxième type **30** conformés dans cet exemple en plots. Les maillons de deuxième type **30** sont engagés dans des logements de la boîte de montre et maintenus à l'aide d'une barrette à vis **4.**

Les **figures 2a** jusqu'à **3b** représentent un premier mode de réalisation de l'invention dans lequel le bracelet **1** est lié de manière amovible à un fermoir **5a.** Les figures proposées pour illustrer ce mode de réalisation montrent un bracelet en un matériau flexible, par exemple un bracelet en caoutchouc, en élastomère, en cuir, en textile etc. Le mode de réalisation peut cependant aussi être adapté à la liaison amovible entre un bracelet à maillons articulés et un fermoir.

Le fermoir **5a** est lié par une goupille ou un autre type de barrette non représentée à une rangée de maillons d'adaptation comportant, de préférence, un maillon d'adaptation fixe **32a** et un maillon d'adaptation mobile **32a'.** Le brin **3a** est lié à un élément de liaison **7a** pouvant être lié et verrouillé avec cette rangée de maillons. Dans un mode de réalisation, le brin **3a** est surmoulé par-dessus l'élément de liaison **7a.** Le brin **3a** peut aussi être lié par une goupille à l'élément de liaison **7a**

La liaison entre la rangée de maillons d'adaptation **32a, 32a'** et le fermoir 5a peut être semi-permanente, c'est-à-dire qu'elle n'est pas destinée à être ouverte pour chaque remplacement du bracelet, mais qu'elle peut l'être si nécessaire, par exemple à l'aide d'un outil. La liaison entre l'élément de liaison **7a** et le brin **3a** peut être insécable.

Dans la forme d'exécution illustrée, la pièce de liaison **7a** comporte une portion mâle, par exemple un tenon **9,** pouvant être engagée dans une ouverture **10a,** par exemple une rainure, ménagée dans un des maillons d'adaptation lié au fermoir, ici un maillon central différent des deux maillons d'adaptation latéraux **32a, 32a'.** La rainure s'étend dans une direction transversale sensiblement perpendiculaire à la direction longitudinale dans laquelle s'étend le bracelet. La rainure **10a** est ouverte à une extrémité latérale permettant au tenon **9** d'entrer et de sortir de la rainure de manière à pouvoir solidariser de façon réversible les deux composants.

Le maillon d'adaptation mobile **32a'** de la première rangée liée au fermoir 5a forme un bouton de verrouillage et de déverrouillage **6a.** A cet effet, ce maillon peut être pivoté par l'utilisateur autour d'un axe essentiellement parallèle à la direction de la rainure **10a,** de manière à pouvoir être déplacé entre une position verrouillée, telle que représentée aux **figures 2b** et **3b****,** dans laquelle ce maillon d'adaptation **32a'** obstrue l'extrémité ouverte de la rainure, empêchant ainsi la sortie du tenon **9,** et une position déverrouillée, représentée aux **figures 2a** et **3a****,** dans laquelle le tenon peut être introduit dans la rainure **10a** ou en être extrait.

De façon avantageuse, le maillon d'adaptation mobile **32a'** est agencé de manière à ne pas pouvoir basculer en position déverrouillée lorsque le bracelet est fixé au poignet du porteur afin d'offrir une sécurité contre une ouverture accidentelle du bracelet. A cet effet, le deuxième brin du bracelet introduit dans le fermoir **5a** et dans le passant **19** empêche la rotation du maillon d'adaptation **32a'** vers la position déverrouillée, comme on peut le voir sur la **figure 3b****.** L'ouverture de la liaison entre la première rangée de maillons et la pièce de liaison **7a** nécessite ainsi dans cet exemple l'ouverture préalable du bracelet au niveau du fermoir **5a,** afin de retirer le deuxième brin du bracelet.

Les **figures 4a** et **4b** illustrent une liaison similaire à celle des **figures 2****à à 3b,** mais intercalée entre un brin de bracelet et une boucle déployante **5b** en guise de fermoir.

Les figures **5** à **7c** illustrent un autre mode de réalisation dans lequel le bracelet peut être ouvert sans outil grâce à une liaison entre un brin du bracelet et une rangée de maillons d'adaptation **32b** directement liés à une boîte de montre.

Les **figures 6a à 6c** illustrent un exemple avec un brin de bracelet flexible comportant une rangée de maillons d'adaptation **32b** et un brin **3a** flexible.

Les **figures 7a** **à7c** illustrent un exemple avec un brin de bracelet à maillons articulés et comportant plusieurs rangées de maillons d'un premier type **30a** et plusieurs rangées de maillons d'un deuxième type **30b,** les différentes rangées de maillons étant articulées entre elles.

Dans ces deux exemples, la boîte de montre comporte des logements pour des maillons de deuxième type **30b,** par exemple sous la forme de plots. Ces logements peuvent accueillir soit les maillons de deuxième type **30b** d'un bracelet conventionnel, soit les maillons d'adaptation **32b** d'un bracelet selon l'invention. Les maillons d'adaptation **32b** sont montés dans ces logements et maintenus de manière semi-permanente, par exemple à l'aide d'une barrette passant à travers un trou **23** transversal à travers ces maillons. Semi-permanent signifie dans ce contexte que les maillons d'adaptation **32b** ne sont pas destinés à être désolidarisés de la boîte de montre **2** à chaque remplacement du bracelet, mais qu'ils peuvent néanmoins être séparés de la boîte de montre, par exemple à l'aide d'un outil ou en atelier pour être remplacés par les maillons de deuxième type d'un bracelet conventionnel.

Chaque maillon d'adaptation **32b** intègre un bouton de verrouillage et/ou déverrouillage **6b** de la liaison avec un brin ou maillon de deuxième type. Le bouton de verrouillage et/ou déverrouillage est de préférence caché et pratiquement invisible lorsque le bracelet est porté ; à cet effet, le bouton de verrouillage est de préférence uniquement visible sur les faces des maillons d'adaptation qui sont cachées lorsque le bracelet est porté.

Un exemple de maillon d'adaptation **32b** comportant un bouton de verrouillage et/ou de déverrouillage est illustré sur la **figure 5****.** La seule face de ce maillon visible lorsque le bracelet est porté est la face supérieure, qui est sensiblement identique à la face correspondante des maillons du deuxième type **30b.** La face inférieure, c'est-à-dire celle qui est tournée vers le poignet lorsque le bracelet est porté, comporte en revanche un bouton de verrouillage et/ou de déverrouillage sous la forme d'un bouton-poussoir **6b.**

Le fonctionnement de ce bouton-poussoir sera mieux compris à la lumière des **figures 6a à 6c****.** Comme on peut le voir, le maillon d'adaptation **32b** comporte un logement **14** à l'intérieur duquel est agencé le bouton-poussoir **6b.** Celui-ci porte un corps mobile **9** agencé pour coopérer avec un ressort, par exemple un ressort de compression **13** positionné dans le fond du logement **14.** Le corps mobile **9** est agencé pour se déplacer, de préférence, selon une direction orthogonale ou sensiblement orthogonale au plan du bracelet 1 lorsque le bouton-poussoir **6b** est actionné. Le maillon d'adaptation 32 comporte sur un côté un passage **16** communiquant avec le logement **14.** Le corps mobile **9** comporte une ouverture **10b** ainsi qu'une dent **15** agencé en regard du passage **16.** Le bracelet 1 comporte deux éléments de liaison **7b** lié au brin de bracelet **3a** et agencés pour être clipsés à l'intérieur du maillon d'adaptation correspondant. Le mécanisme de verrouillage étant le même pour chaque maillon d'adaptation **32b,** la description qui suit se réfère qu'à un seul des maillons d'adaptation. Le brin peut par exemple être surmoulé par-dessus l'élément de liaison **7b,** ou solidarisé par d'autres moyens permanents ou semi-permanents.

L'élément de liaison **7b** comporte un crochet **11,** destiné à être insérée dans une ouverture **10b** du maillon d'adaptation **32b.** Le crochet 11 et l'ouverture **10b** peuvent avoir une section en rectangle avec des coins arrondis, comme on le voit notamment sur la **figure 5****.**

Le crochet **11** peut être encliqueté dans l'ouverture **10b** pour solidariser la pièce de liaison avec le maillon d'adaptation. Les **figures 6a** et **6b** montrent le maillon d'adaptation **32b** en configuration séparée, respectivement liée, à l'élément de liaison **7b.** Dans la configuration unie de la **figure 6b****,** le brin de bracelet **3a** et le maillon d'adaptation **32b** sont accolés et solidaires.

Le brin de bracelet **3a** et l'élément de liaison **7b** peuvent être solidarisés par un simple encliquetage. A cet effet, le crochet **11** de l'élément de liaison **7b** est introduit dans le passage **16** du maillon d'adaptation **32b,** et une surface inclinée du crochet **11** vient pousser contre le dos de la dent **15,** ce qui déplace le corps mobile **9** comprimant ainsi le ressort **13** et permettant l'introduction de l'extrémité du crochet **11** dans l'ouverture **10b** du corps mobile **9.** La dent **15** du corps mobile 9 du bouton-poussoir **6b** retombe automatiquement derrière la surface inclinée du crochet **11** sous l'action du ressort **13** de sorte à verrouiller les deux parties **7b, 32b** dans la configuration de la **figure 6b****,** de manière à bloquer l'extraction de la pièce de liaison **7b** hors de l'ouverture **10b.** Le flanc de la dent **15** en appui contre le crochet **11** est de préférence rentrant de manière à empêcher le risque de glissement de la dent contre ce crochet en cas de traction sur le bracelet.

Le brin de bracelet **3a** et l'élément de liaison **7b** peuvent être désolidarisés, comme montré sur la figure **6c****,** en actionnant le bouton-poussoir**6b.** Une pression sur le bouton-poussoir **6b** dégage la dent **16** du crochet **11** permettant ainsi le désassemblage de l'élément de liaison **7b.**

Les figure **7a, 7b,** et **7c** illustrent une montre avec un bracelet détachable sans outils selon l'invention. La figure **7a** est une coupe agrandie selon le plan "C-C" de la figure **7b****.**

La boite de montre **2** est, de préférence, équipée de deux maillons d'adaptation pour la connexion à un brin **3b** du bracelet **1.** La même disposition est répliquée symétriquement du côté opposé, pour la liaison à l'autre brin de bracelet, non visible. Avantageusement, chaque brin de bracelet **1** est relié à la boite de montre **2** par deux maillons d'adaptation **32b** distincts. Cette configuration offre une sécurité supplémentaire dans le cas où le verrouillage de l'un des maillons d'adaptation viendrait à s'ouvrir accidentellement.

Selon la figue 7b, le brin à maillons articulés 3b comporte une pluralité de maillons d'un premier type 30a et une pluralité de maillon d'un deuxième type 30b. Les deux maillons d'adaptation 32b sont sensiblement indistinguable des maillons du deuxième type 30b lorsque le bracelet est porté. Dans l'exemple de la figure 7b, le brin à maillon articulés 3b comporte deux maillons de deuxième type 30b par rangée. Selon une variante non illustrée, le bracelet comporte qu'un seul maillon d'adaptation et qu'un seul maillon de deuxième type par rangée. Selon une autre variante non illustrée, le bracelet comporte trois maillons d'adaptation et trois maillons de deuxième type par rangée. Les dimensions des maillons d'adaptation et des maillons de deuxième type sont adaptées en fonction du nombre de maillon de deuxième type par rangée.

La description détaillée et les figures concernent un exemple consistant en une montre-bracelet avec un fermoir et une boîte, mais cela n'est pas une limitation de l'invention qui pourrait être appliquée également à un bijou, à un collier, à une ceinture, à n'importe quelle chaine de fixation à une partie du corps, ou bien à un objet destiné à être porté sur le corps avec une chaine.

Ainsi l'opération délicate consistant à changer un élément d'une chaine de fixation qui n'a pas été conçu pour un démontage sans outil, est considérablement simplifiée en devenant accessible à tous, plus rapide, sans demander d'outillage spécifique et sans risque d'endommager un composant par une manipulation inadaptée. L'invention permet également de proposer la fonction d'interchangeabilité pour de nouveaux développements en reprenant des composants existants qui n'avaient pas été conçus à cet effet. Il est par exemple possible de rendre un bracelet ou un fermoir facilement interchangeables sans avoir à modifier ni le fermoir ni le bracelet. Enfin l'invention présente encore l'avantage d'obtenir l'interchangeabilité sans outil avec un impact esthétique très limité voir nul ce qui permet de ne pas dénaturer le style d'un produit.

## Revendications

1. Bracelet (1) comportant :
un brin (3a ; 3b);
au moins un élément de liaison (7a ; 7b) lié de manière insécable audit brin (3a ; 3b);
au moins un maillon d'adaptation (32a' ; 32b), destiné à être lié à un élément d'habillage (2 ; 5a, 5b) et pouvant être lié de manière sécable audit au moins élément de liaison (7a ; 7b);
un bouton de verrouillage et/ou de déverrouillage (6a, 6b) étant caché lorsque le bracelet est porté, le bracelet étant **caractérisé en ce que**
ledit au moins un maillon d'adaptation (32a' ; 32b) inclut le bouton de verrouillage et/ou de déverrouillage (6a, 6b) destiné à amener, lorsqu'il est actionné, le maillon d'adaptation (32a' ; 32b) d'une position verrouillée, dans laquelle ledit au moins un élément de liaison (7a; 7b) est verrouillé au maillon d'adaptation, à une position déverrouillée, dans laquelle ledit au moins un élément de liaison (7a; 7b) peut être désolidarisé du maillon d'adaptation.

2. Bracelet (1) selon la revendication 1, dans lequel le brin est soit un brin (3a) formé en tout ou en partie d'un matériau flexible, soit un brin à maillons articulés (3b).

3. Bracelet (1) selon la revendication 1 ou 2, dans lequel l'élément de liaison (7a, 7b) et le ou chaque maillon d'adaptation (32a' ; 32b) sont liés l'un à l'autre de manière amovible au moyen d'une portion mâle (9 ; 11) insérée dans une ouverture femelle (10a; 10b), ledit bouton de verrouillage et/ou de déverrouillage (6a ; 6b) permettant d'empêcher l'extraction de la portion mâle hors de ladite ouverture femelle dans la position verrouillée dudit au moins un maillon d'adaptation (32a', 32b), et permettant cette extraction dans la position déverrouillée dudit au moins un maillon d'adaptation (32a', 32b.

4. Bracelet (1) selon la revendication 3, dans lequel ladite ouverture femelle (10a) fait partie d'un fermoir (5a; 5b) et forme une rainure le long d'une direction transversale par rapport à la longueur du brin (3a), la portion mâle (9) étant agencée pour coulisser dans la rainure lors de son insertion ou de son extraction.

5. Bracelet (1) selon la revendication 4, comportant au moins une rangée de maillons comprenant un maillon d'adaptation fixe (32a) et un maillon d'adaptation mobile (32a'), les maillons d'adaptation fixe et mobile (32a, 32a') étant destinés à être liés au fermoir (5a ; 5b), le maillon d'adaptation mobile (32a') étant destiné à réaliser la fonction du bouton de verrouillage et/ou de déverrouillage, ledit maillon d'adaptation mobile (32a') étant agencé à cet effet pour pivoter autour d'un axe parallèle à la rainure entre la position de verrouillage et la position de déverrouillage de manière à permettre ou bloquer respectivement l'insertion ou l'extraction de la portion mâle (9) hors de la rainure (10a), la portion mâle étant par exemple un tenon (9).

6. Bracelet (1) selon la revendication 5, agencé de manière à ce qu'un deuxième brin du bracelet empêche la manipulation dudit bouton de verrouillage et/ou déverrouillage (6a) lorsque le bracelet est fermé.

7. Bracelet (1) selon la revendication 3, comportant au moins un maillon d'adaptation, de préférence deux maillons d'adaptation (32b), connecté(s) à une boîte de montre (2) lorsqu'un brin (3b) du bracelet est connecté à ladite boîte (2).

8. Bracelet (1) selon la revendication 7, dans lequel le ou chaque maillon d'adaptation (32b) comporte un logement (14) et dans lequel le bouton de verrouillage et/ou de déverrouillage est sous la forme d'un bouton-poussoir (6b) agencé à l'intérieur du logement (14) du ou de chaque maillon d'adaptation (32b) pour s'y déplacer lorsque le ou chaque maillon d'adaptation (32b) est amené de la position verrouillée à la position déverrouillée.

9. Bracelet (1) selon la revendication 8, dans lequel le ou chaque maillon d'adaptation (32b) comporte sur un côté un passage (16) communicant avec le logement (14), le ou chaque bouton poussoir (6b) comportant un corps mobile (9) et un organe élastique (13) agencé dans le logement (14) pour coopérer avec le corps mobile (9), ledit corps mobile comprenant l'ouverture femelle (10b), et dans lequel au moins un élément de liaison, de préférence deux élément de liaison (7b), est/sont lié(s) de manière insécable audit brin (3b) et est/sont agencé(s) pour être introduit(s) dans le passage (16) et l'ouverture femelle (10b) du ou de chaque maillon d'adaptation correspondant afin de verrouiller ledit brin (3b) à la boîte de monte (2) sans devoir actionner le ou les boutons poussoirs (6b).

10. Bracelet (1) selon la revendication 9, dans lequel le corps mobile (9) comporte une dent (15) agencée en regard du passage (16), le ou chaque élément de liaison (7b) comportant un crochet (11) en prise avec la dent (15) dans la position verrouillée, l'actionnement du bouton-poussoir (6b) permettant de dégager la dent (15) du crochet (11) afin de pouvoir désolidarisé ledit brin (3b) du bracelet (1).

11. Bracelet (1) selon l'une des revendications 7 à 10, dans lequel le brin à maillons articulés (3b) comporte une pluralité de maillons d'un premier type (30a) et une pluralité de maillon d'un deuxième type (30b), le ou chaque maillon d'adaptation (32b) étant sensiblement indistinguable desdits maillons du deuxième type (30b) lorsque le bracelet est porté.

12. Bracelet selon la revendication 11, les maillons du premier type (30a) ayant une apparence, par exemple une forme, une dimension, une orientation, et/ou une couleur sensiblement identiques entre eux,
les maillons du deuxième type (30b) ayant une apparence, par exemple une forme, une dimension, une orientation, et/ou une couleur sensiblement uniformes entre eux,
le ou chaque maillon d'adaptation (32) ayant une apparence, par exemple une forme, une dimension, une orientation, et/ou une couleur sensiblement identique à celle des maillons du deuxième type lorsque le bracelet est porté.

13. Montre-bracelet comportant un bracelet (1) selon l'une des revendications précédentes.

## Patentansprüche

1. Armband (1), umfassend:
einen Armbandabschnitt (3a; 3b);
mindestens ein Verbindungselement (7a; 7b), welches unlösbar mit dem besagten Armbandabschnitt (3a; 3b) verbunden ist;
mindestens ein Anpassungsglied (32a'; 32b), welches dazu bestimmt ist, mit einem Ausstattungselement (2; 5a, 5b) verbunden zu werden, und welches lösbar mit dem besagten mindestens einen Verbindungselement (7a; 7b) verbunden werden kann;
wobei ein Verriegelungs- und/oder Entriegelungsknopf (6a, 6b) verdeckt ist, wenn das Armband getragen wird,
wobei das Armband **dadurch gekennzeichnet ist, dass**
das besagte mindestens eine Anpassungsglied (32a'; 32b) den Verriegelungs- und/oder Entriegelungsknopf (6a, 6b) umfasst, der dazu bestimmt ist, bei Betätigung das Anpassungsglied (32a'; 32b) von einer verriegelten Position, in welcher das besagte mindestens eine Verbindungselement (7a; 7b) am Anpassungsglied verriegelt ist, in eine entriegelte Position zu bringen, in welcher das besagte mindestens eine Verbindungselement (7a; 7b) vom Anpassungsglied getrennt werden kann.

2. Armband (1) gemäss Anspruch 1, worin der Armbandabschnitt entweder ein Armbandabschnitt (3a) ist, der ganz oder teilweise aus einem flexiblen Material gebildet ist, oder ein Gliederarmbandabschnitt (3b).

3. Armband (1) gemäss Anspruch 1 oder 2, worin das Verbindungselement (7a, 7b) und das oder jedes Anpassungsglied (32a'; 32b) mittels eines Steckerteils (9; 11), welches in eine Aufnahmeöffnung (10a; 10b) eingeführt ist, abnehmbar miteinander verbunden sind, wobei der besagte Verriegelungs- und/oder Entriegelungsknopf (6a; 6b) dazu dient, das Herausziehen des Steckerteils aus der besagten Aufnahmeöffnung in der verriegelten Position des besagten mindestens einen Anpassungsglieds (32a', 32b) zu verhindern und dieses Herausziehen in der entriegelten Position des besagten mindestens einen Anpassungsglieds (32a', 32b) zu ermöglichen.

4. Armband (1) gemäss Anspruch 3, wobei die besagte Aufnahmeöffnung (10a) Teil einer Schliesse (5a; 5b) ist und eine Nut entlang einer Querrichtung in Bezug auf die Länge des Armbandabschnitts (3a) bildet, wobei das Steckerteil (9) derart angeordnet ist, um beim Einführen oder Herausziehen in der Nut zu gleiten.

5. Armband (1) gemäss Anspruch 4, umfassend mindestens eine Gliederreihe mit einem feststehenden Anpassungsglied (32a) und einem beweglichen Anpassungsglied (32a'), wobei das feststehende und das bewegliche Anpassungsglied (32a, 32a') dazu bestimmt sind, mit der Schliesse (5a; 5b) verbunden zu werden, wobei das bewegliche Anpassungsglied (32a') dazu bestimmt ist, die Funktion des Verriegelungs- und/oder Entriegelungsknopfs zu erfüllen, wobei das besagte bewegliche Anpassungsglied (32a') zu diesem Zweck derart angeordnet ist, dass es um eine zur Nut parallele Achse zwischen der Verriegelungsposition und der Entriegelungsposition schwenkt, um das Einführen bzw. Herausziehen des Steckerteils (9) aus der Nut (10a) zu ermöglichen oder zu blockieren, wobei das Steckerteil beispielsweise ein Zapfen (9) ist.

6. Armband (1) gemäss Anspruch 5, derart angeordnet, dass ein zweiter Armbandabschnitt des Armbands die Betätigung des besagten Verriegelungs- und/oder Entriegelungsknopfs (6a) verhindert, wenn das Armband geschlossen ist.

7. Armband (1) gemäss Anspruch 3, umfassend mindestens ein Anpassungsglied, vorzugsweise zwei Anpassungsglieder (32b), das/die mit einem Uhrgehäuse (2) verbunden ist/sind, wenn ein Armbandabschnitt (3b) des Armbands mit dem besagten Gehäuse (2) verbunden ist.

8. Armband (1) gemäss Anspruch 7, worin das oder jedes Anpassungsglied (32b) eine Aufnahme (14) aufweist, und wobei der Verriegelungs- und/oder Entriegelungsknopf in Form eines Druckknopfs (6b) vorliegt, welcher im Innern der Aufnahme (14) des oder jedes Anpassungsglieds (32b) angeordnet ist, um sich darin zu bewegen, wenn das oder jedes Anpassungsglied (32b) von der verriegelten Position in die entriegelte Position gebracht wird.

9. Armband (1) gemäss Anspruch 8, worin das oder jedes Anpassungsglied (32b) auf einer Seite einen mit der Aufnahme (14) kommunizierenden Durchgang (16) aufweist, wobei der oder jeder Druckknopf (6b) einen beweglichen Körper (9) und ein in der Aufnahme (14) angeordnetes elastisches Organ (13) umfasst, um mit dem beweglichen Körper (9) zusammenzuwirken, wobei der besagte bewegliche Körper die Aufnahmeöffnung (10b) umfasst, und worin mindestens ein Verbindungselement, vorzugsweise zwei Verbindungselemente (7b), unlösbar mit dem besagten Armbandabschnitt (3b) verbunden ist/sind und derart angeordnet ist/sind, um in den Durchgang (16) und die Aufnahmeöffnung (10b) des oder jedes entsprechenden Anpassungsglieds eingeführt werden zu können, um den besagten Armbandabschnitt (3b) am Uhrgehäuse (2) zu verriegeln, ohne den oder die Druckknöpfe (6b) betätigen zu müssen.

10. Armband (1) gemäss Anspruch 9, worin der bewegliche Körper (9) einen Zahn (15) aufweist, der gegenüber dem Durchgang (16) angeordnet ist, wobei das oder jedes Verbindungselement (7b) einen Haken (11) aufweist, welcher in der verriegelten Position mit dem Zahn (15) im Eingriff steht, wobei die Betätigung des Druckknopfs (6b) es ermöglicht, den Zahn (15) vom Haken (11) zu lösen, um den besagten Armbandabschnitt (3b) vom Armband (1) trennen zu können.

11. Armband (1) gemäss einem der Ansprüche 7 bis 10, worin der Gliederarmbandabschnitt (3b) eine Vielzahl von Gliedern eines ersten Typs (30a) und eine Vielzahl von Gliedern eines zweiten Typs (30b) umfasst,
wobei das oder jedes Anpassungsglied (32b) im Wesentlichen nicht von den besagten Gliedern des zweiten Typs (30b) unterscheidbar ist, wenn das Armband getragen wird.

12. Armband gemäss Anspruch 11, wobei die Glieder des ersten Typs (30a) untereinander ein im Wesentlichen identisches Aussehen, beispielsweise Form, Abmessung, Ausrichtung und/oder Farbe, aufweisen,
wobei die Glieder des zweiten Typs (30b) untereinander ein im Wesentlichen einheitliches Aussehen, beispielsweise Form, Abmessung, Ausrichtung und/oder Farbe, aufweisen,
wobei das oder jedes Anpassungsglied (32) ein Aussehen, beispielsweise eine Form, Abmessung, Ausrichtung und/oder Farbe, aufweist, welches im Wesentlichen identisch mit demjenigen der Glieder des zweiten Typs ist, wenn das Armband getragen wird.

13. Armbanduhr, umfassend ein Armband (1) gemäss einem der vorangehenden Ansprüche.

## Claims

1. A bracelet strap (1) comprising:
a strap portion (3a; 3b);
at least one connecting element (7a; 7b) connected inseparably to said strap portion (3a; 3b);
at least one adaptation link (32a'; 32b), intended to be connected to an esthetic element (2; 5a, 5b) and to be detachably connected to said at least one connecting element (7a; 7b);
a locking and/or unlocking button (7a; 7b) being hidden when the bracelet strap (1) is being worn,
the bracelet strap being **characterized in that**
said at least one adaptation link (32a'; 32b) includes the locking and/or unlocking button (6a, 6b) intended, when actuated, to bring the adaptation link (32a'; 32b) from a locked position, in which said at least one connecting element (7a; 7b) is locked to the adaptation link, into an unlocked position, in which said at least one connecting element (7a; 7b) can be disconnected from the adaptation link.

2. The bracelet strap (1) as claimed in claim 1, wherein the strap portion is either a strap portion (3a) formed completely or partly from a flexible material, or a strap portion made up of articulated links (3b).

3. The bracelet strap (1) as claimed in claim 1 or 2, wherein the connecting element (7a, 7b) and the or each adaptation link (32a'; 32b) are connected to one another removably by means of a male portion (9; 11) inserted into a female opening (10a; 10b), said locking and/or unlocking button (6a; 6b) making it possible to prevent the male portion from being extracted from said female opening when said at least one adaptation link (32a', 32b) is in the locked position, and allowing this extraction when said at least one adaptation link (32a', 32b) is in the unlocked position.

4. The bracelet strap (1) as claimed in claim 3, wherein said female opening (10a) forms part of a clasp (5a; 5b) and forms a groove in a transverse direction relative to the length of the strap portion (3a), the male portion (9) being designed to slide in the groove as it is being inserted or extracted.

5. The bracelet strap (1) as claimed in claim 4, comprising at least one row of links comprising a fixed adaptation link (32a) and a mobile adaptation link (32a'), the fixed and mobile adaptation links (32a, 32a') being intended to be connected to the clasp (5a; 5b), the mobile adaptation link (32a') being intended to perform the function of the locking and/or unlocking button, said mobile adaptation link (32a') being designed for this reason to pivot about an axis parallel to the groove between the locked position and the unlocked position so as to allow or respectively to block the insertion or the extraction of the male portion (9) relative to the groove (10a), the male portion being, for example, a post (9).

6. The bracelet strap (1) as claimed in claim 5, designed so that a second strap portion of the bracelet strap prevents said locking and/or unlocking button (6a) from being manipulated when the bracelet strap is fastened.

7. The bracelet strap (1) as claimed in claim 3, comprising at least one adaptation link, preferably two adaptation links (32b), connected to a watch case (2) when a strap portion (3b) of the bracelet strap is connected to said watch case (2).

8. The bracelet strap (1) as claimed in claim 7, wherein the or each adaptation link (32b) comprises a housing (14) and wherein the locking and/or unlocking button is in the form of a pushbutton (6b) arranged inside the housing (14) of the or of each adaptation link (32b) so that it can move therein when the or each adaptation link (32b) is brought from the locked position to the unlocked position.

9. The bracelet strap (1) as claimed in claim 8, wherein the or each adaptation link (32b) comprises, on one side, a passage (16) communicating with the housing (14), the or each pushbutton (6b) comprising a mobile body (9) and an elastic member (13) arranged in the housing (14) to collaborate with the mobile body (9), said mobile body comprising the female opening (10b), and wherein at least one connecting element, preferably two connecting elements (7b), is or are connected inseparably to said strap portion (3b) and is or are designed to be introduced into the passage (16) and the female opening (10b) of the or of each corresponding adaptation link so as to lock said strap portion (3b) to the watch case (2) without the need to actuate the pushbutton or pushbuttons (6b).

10. The bracelet strap (1) as claimed in claim 9, wherein the mobile body (9) has a tooth (15) arranged facing the passage (16), the or each connecting element (7b) comprising a hook (11) engaging with the tooth (15) in the locked position, actuation of the pushbutton (6b) allowing the tooth (15) to disengage from the hook (11) so that said strap portion (3b) of the bracelet strap (1) can be disconnected.

11. The bracelet strap (1) as claimed in one of claims 7 to 10, wherein the articulated-links strap portion (3b) comprises a plurality of links of a first type (30a) and a plurality of links of a second type (30b),
the or each adaptation link (32b) being substantially indistinguishable from said links of the second type (30b) when the bracelet strap is being worn.

12. The bracelet strap as claimed in claim 11, the links of the first type (30a) having an appearance, for example a shape, a dimension, an orientation and/or a color that are substantially identical to one another,
the links of the second type (30b) having an appearance, for example a shape, a dimension, an orientation and/or a color that are substantially uniform in relation to one another,
the or each adaptation link (32) having an appearance, for example a shape, a dimension, an orientation and/or a color that is substantially identical to that of the links of the second type when the bracelet strap is being worn.

13. A wristwatch comprising a bracelet strap (1) as claimed in one of the preceding claims.
